# EUROPÄISCHE PATENTSCHRIFT

(11) **EP 0 676 944 B1**
(45) Veröffentlichungstag und Bekanntmachung des Hinweises auf die Patenterteilung: **05.03.1997**
(21) Anmeldenummer: 93902140.8
(22) Anmeldetag: 04.01.1993
(51) Int. Cl.: A61H 1/02

(54) **BEINBEWEGUNGSSCHIENE**
LEG MOVEMENT RAIL
RAIL PERMETTANT LE MOUVEMENT DES JAMBES

(43) Veröffentlichungstag der Anmeldung: 18.10.1995
(73) Patentinhaber: MEDIREHA GMBH, D-79224 Umkirch (DE)
(72) Erfinder: BLAUTH, Walter, D-24105 Kiel (DE)
(74) Vertreter: Lusuardi, Werther Giovanni, Dr.
(86) Internationale Anmeldenummer: EP9300001
(87) Internationale Veröffentlichungsnummer: WO9415571

(56) Entgegenhaltungen:
- DE-A- 2 524 468
- US-A- 4 825 852

## Beschreibung

Die Erfindung bezieht sich auf eine Beinbewegungsschiene, gemäss der Gattung des Patentanspruchs 1.

Beinbewegungsschienen finden breite Anwendung bei der, insbesondere passiven Bewegung frisch operierter Hüft- oder Knie-Gelenke. Dieses Verfahren stimuliert und verkürzt den Heilungsprozess und beschleunigt die Wiederherstellung traumatisierter Gelenke.

Aus der DE-A1 36 38 094 ist bereits eine Beinbewegungsschienen bekannt, deren Drehachsen mit den physiologischen Drehachsen des Hüft-,Knie- und Fuss-Gelenkes übereinstimmen sollen. Der dazu vorgeschlagenen Gelenkmechanismus kann aber nicht verhindern, dass im Bewegungsablauf der Beinbewegungsschiene die anatomische Bahnkurve des Kniegelenkes von der Drehachse des Hüftgelenkes abweicht und es deshalb zu Relativbewegungen zwischen dem Oberschenkel und der entsprechenden Auflagefläche der Beinbewegungsschiene kommt.

In der Fachwelt sind auch motorisierte Knieübungsmaschinen zur Diskussion gestellt worden, welche eine bessere Übereinstimmung zwischen dem anatomischen und dem apparativen Bewegungsablauf herbeiführen sollten, ohne jedoch dieses Ziel wirklich zu erreichen und mit dem zusätzlichen Nachteil, dass ein Rechts-/Links-Umbau der Vorrichtung notwendig wurde.

Hier will die Erfindung Abhilfe schaffen. Der Erfindung liegt die Aufgabe zugrunde eine Beinbewegungsschiene zu schaffen deren Gelenkmechanismus in jeder Stellung die anatomische Bahnkurve des Kniegelenkes um die Drehachse des Hüftgelenkes imitiert. Eine weitere Aufgabe besteht darin, eine Beinbewegungsschiene zu schaffen, bei welcher die Zentrumsachse der Oberschenkelauflage während des gesamten Bewegungsablaufes immer zum Hüftdrehpunkt des Patienten gerichtet ist.

Die Erfindung löst die gestellte Aufgabe mit einer Beinbewegungsschiene, welche die Merkmale des Anspruchs 1 aufweist.

Weitere vorteilhafte Ausgestaltungen der Erfindung sind in den abhängigen Ansprüchen gekennzeichnet.

Die durch die Erfindung erreichten Vorteile sind im wesentlichen darin zu sehen, dass dank der erfindungsgemässen Beinbewegungsschiene ein kräftefreier Bewegungsablauf zwischen Beinbewegungsschiene und dem zu behandelnden Bein gewährleistet wird und die Möglichkeit besteht die Auflagemittel für den Unter- und den Oberschenkel einzeln in der Höhe dem Bein anzupassen. Ein Umbau der Beinbewegungsschiene, zur anatomisch korrekten Therapie des linken oder rechten Beines erübrigt sich damit. Lediglich eine Einstellung der Längenverhältnisse an Femur und Tibia ist noch erforderlich.

Die Erfindung und Weiterbildungen der Erfindung werden im folgenden anhand der teilweise schematischen Darstellungen eines Ausführungsbeispieles noch näher erläutert.

Es zeigen:
Fig. 1 eine Seitenansicht der erfindungsgemässen Beinbewegungsschiene in der voll ausgestreckten Position;
Fig. 2 eine Aufsicht auf die erfindungsgemässen Beinbewegungsschiene nach Fig. 1;
Fig. 3 eine Seitenansicht der erfindungsgemässen Beinbewegungsschiene in einer gebeugten Position;
Fig. 4 eine schematische Darstellung des Gelenkmechanismus der erfindungsgemässen Beinbewegungsschiene;
Fig. 5 eine vergrösserte Darstellung des Gelenkmechanismus der erfindungsgemässen Beinbewegungsschiene nach Fig. 1;
Fig. 6 eine vergrösserte Darstellung des Gelenkmechanismus der erfindungsgemässen Beinbewegungsschiene nach Fig. 3.
Fig. 7 eine schematische Darstellung des Bewegungsablaufs der erfindungsgemässen Beinbewegungsschiene an einem Patienten der Körpergrösse 1,90 m; und
Fig. 8 eine schematische Darstellung des Bewegungsablaufs der erfindungsgemässen Beinbewegungsschiene an einem Patienten der Körpergrösse 1,35 m.

Die Fig. 1 und 2 zeigen die Beinbewegungsschiene in ihren wesentlichen Teilen, in welcher das (zeichnerisch nicht dargestellte) Bein des Patienten so gelagert wird, dass die physiologischen Drehachsen des stationären Hüftgelenkes 12' und des sich auf der Bahnkurve 13' verschiebenden Kniegelenkes mit den entsprechenden Drehachsen 12 und 13 der Beinbewegungsschiene möglichst gut zur Übereinstimmung kommen. Wie aus Fig. 2 ersichtlich sind zu diesem Zweck zwei parallele Sätze von Stangen 2,3;2'3' und Gelenkmechanismen 10;10' auf einer Basis 1 derart angeordnet und mit Auflagemitteln untereinander verbunden, dass das Bein des Patienten dazwischen Aufnahme findet.

Die Tibialänge wird durch eine Verschiebung der Fussauflage 11 in Richtung des Doppelpfeils 15 längs der beidseitige des Unterschenkels verlaufenden Stangen 3;3' eingestellt. Die Auflagemittel 8 für den Unterschenkel sind höhenverstellbar, so dass die Tibia des Patienten im wesentlichen in der von den zwei parallelen Stangen 3,3' gebildeten Ebene positionierbar ist.

Die Femurlänge kann mittels des Femurauszugs 23 (durch Verlängerung, bzw. Verkürzung der beidseitig des Femur verlaufenden Stangen 2;2' in Richtung des Doppelpfeils 16), eingestellt werden. Die Verstellbarkeit des Femurauszugs 23 kann beispielsweise mittels eines "Stab in Rohr", d.h. teleskopierenden Systems realisiert werden, welches formschlüssig mittels eines Exzenterhebelverschluss arretierbar ist. Für die einstellbaren Grenzpositionen sind vorteilhafterweise mechanische Endanschläge vorzusehen.

Die Auflagemittel 9 für den Oberschenkel, welche zwischen den beiden beidseitig des Femur verlaufenden Stangen 5,5' angeordnet sind, sind ebenfalls höhenverstellbar, so dass der Femur des Patienten im wesentlichen in der von den zwei parallelen Stangen 5,5' gebildeten Ebene positionierbar ist.

Die oberschenkelseitige Stange 2 mit dem Femurauszug 23 ist an ihrem einen Ende 21 mittels eines Drehgelenkes 22 an der Basis 1 befestigt. Die unterschenkelseitige, L-förmige Stange 3 ist mit ihrem kürzeren Schenkel 31, der als Fussstrebe dient, mittels eines längs der Basis 1 in einer Führung 34 längsverschieblich angeordneten Drehgelenkes 32 an der Basis 1 befestigt. Ein Gelenkmechanismus 10 in Form eines Gelenkfünfecks mit vier Gelenken 71,72,73,74 verbindet das andere Ende 28 der Stange 2 mit dem längeren Schenkel 33 der Stange (3).

Mittels des Motors 14 kann eine Hin- und Herbewegung des drehbar an der Basis 1 befestigten kürzeren Schenkels 31 der Stange 3 ausgeführt werden, wodurch der Gelenkmechanismus 10 betätigt wird und das Drehgelenk 72 die anatomische Bahnkurve 13 des Kniegelenkes um die Drehachse 12 des Hüftgelenkes imitiert.

Fig. 3 zeigt die Beinbewegungsschiene in einem Bewegungszustand, wie er sich nach Verschiebung des Drehgelenkes 32 um 198 mm in Richtung des Pfeiles 17 nach rechts ergibt. Der längere Schenkel 33 der Stange 3 hat sich gegenüber der Stellung in Fig. 1 nach oben aufgerichtet und nach hinten bewegt, so dass das Drehgelenk 72 exakt die Bewegung des anatomischen Kniegelenkes imitiert. Der Gelenkmechanismus 10, der nachstehend im Detail anhand der Fig. 4 beschrieben wird, gestattet aber noch eine weitere Kontrolle des Bewegungsablaufs, welche darin besteht, dass die zur Basis 1 gerichtete Verlängerung der Stangen 5,5' bei jeder Stellung des Gelenkvielecks 7 zur Drehachse des Hüftgelenkes 12 gerichtet ist.

Der in Fig. 4 schematisch dargestellte Gelenkmechanismus 10 besteht im wesentlichen aus einem Fünfeck mit 5 Seiten der Länge L1,L2,L3,L4 und L5, 4 Drehgelenken 71,72,73,74 und einem Fixpunkt 75. Die erste Seite des Gelenkvielecks 7 von der Länge L1 wird vom anderen Ende 28 der Stange 2 gebildet. Die dritte Seite des Gelenkvielecks 7 von der Länge L3 wird vom Ende des längeren Schenkels 33 der Stange 3 gebildet. Die zweite Seite des Gelenkvielecks 7 von der Länge L2 wird durch eine Stange 4 gebildet, welche an ihrem einen Ende 75 im Abstand L3 vom Ende des längeren Schenkels 33 der Stange 3 mit letzterer verbunden ist und mit ihrem anderen Ende 42 mittels des Drehgelenkes 71 am anderen Ende 28 der Stange 2 befestigt ist. Die vierte Seite des Gelenkvielecks 7 von der Länge L4 wird durch die als Oberschenkelauflage dienende Stange 5 gebildet, welche mit ihrem einen Ende 51 über ein Drehgelenk 72 mit dem Ende des längeren Schenkels 33 der Stange 3 verbunden ist. Die fünfte Seite des Gelenkvielecks 7 von der Länge L5 wird schliesslich durch eine Stange 6 gebildet, welche mit ihrem einen Ende 61 mittels eines Drehgelenkes 74 im Abstand L1 vom anderen Ende 28 der Stange 2 an dieser befestigt ist und mit ihrem anderen Ende 62 mittels eines Drehgelenkes 73 an der als Oberschenkelauflage dienenden Stange 5 im Abstand L4 vom Drehgelenk 72 befestigt ist.
Wie aus Fig. 5 ersichtlich ist in der als Oberschenkelauflage dienenden Stange 5 ist eine T-förmigen Nut 52 vorgesehen in welcher zwei am Ende 62 der Stange 6 angebrachte Bolzen 63,64 in zwei zueinander senkrecht stehenden Richtungen gleiten können, welche durch die Doppelpfeile 18,19 angedeutet sind.
In Fig. 6 ist die Lageveränderung der beiden Bolzen 63,64 innerhalb der Nut 52 dargestellt, wie sie sich durch die in Fig. 3 dargestellte Stellung des Gelenkmechanismus 10 ergibt. Der in Richtung des Doppelpfeils 18 gleitende Bolzen 64 (ist gegenüber der in Fig. 5 gezeigten Endlage) zum Drehgelenk 72, während gleichzeitig der in Richtung des Doppelpfeils 19 gleitende Bolzen 63 zur Basis 1 hin verschoben worden ist. Dadurch ergibt sich eine Verkürzung der Länge L4 der vierten Seite des Gelenkvielecks 7 (siehe Fig. 4) und eine Verlängerung der Länge L5 der fünften Seite des Gelenkvielecks 7. Damit wird eine Nachführung der Oberschenkelachse zum Hüftdrehpunkt erreicht und eine anatomiegerechte Stützung des Oberschenkels während des Bewegungsablaufs der erfindungsgemässen Beinbewegungsschiene, ohne dass ein technischer Umbau für die Lagerung und Bewegung der jeweils andersseitigen Extremität erforderlich ist.

In Fig. 7 ist der Bewegungsablauf der erfindungsgemässen Beinbewegungsschiene bei einem Patienten der Körpergrösse 1,90 m und in Fig. 8 bei einem solchen von nur 1,35 m dargestellt. In den Fig. 7 und 8 sind zwischen den beiden Extrempositionen jeweils 4 aufeinanderfolgende Zwischenstellungen der Drehgelenke 32 und 71 dargestellt, d.h. insgesamt 6 Positionen.

In Fig. 7 wird das Drehgelenk 32 von seiner linken Extremposition 32a über die dargestellten Zwischenpositionen um die waagerechte Hublänge von 619 mm nach rechts bis zur rechten Extremposition 32f verschoben. Entsprechend wandert das Drehgelenk 71 des Gelenkmechanismus 10 von der Position 71 a nach 71f, so dass die Beinbewegungsschiene eine Bahnkurve 13 um den virtuellen Hüftdrehpunkt 12 beschreibt, welche weitgehend mit der idealisierten, körpereigenen Bahnkurve des Kniegelenkes 13' um den Hüftdrehpunkte 12' des Patienten übereinstimmt.

In Fig. 8 wird das Drehgelenk 32 von seiner linken Extremposition 32a über die dargestellten Zwischenpositionen um 477 mm nach rechts bis zur rechten Extremposition 32f verschoben. Die gegenüber Fig. 7 verkürzte Hublänge der Beinbewegungsschiene reflektiert die hier vorliegende verkürzte Körperlänge von 1,35 m.

## Patentansprüche

1. Beinbewegungsschiene zur repetitiven Bewegung des Knie- und Hüftgelenkes, mit
A) einer Basis (1),
B) einer oberschenkelseitigen Stange (2), welche an ihrem einer Ende (21) mittels eines Drehgelenkes (22) an der Basis (1) befestigt ist,
C) einer unterschenkelseitigen, abgewinkelten Stange (3), welche mit ihrem kürzeren Schenkel (31) mittels eines längs der Basis (1) verschieblich angeordneten Drehgelenkes (32) an der Basis (1) befestigt ist, und
D) einem das andere Ende (28) der Stange (2) und den längeren Schenkel (33) der Stange (3) verbindenden Gelenkmechanismus (10), welcher ein Gelenkvieleck (7) umfasst, dadurch gekennzeichnet, dass
E) das Gelenkvieleck (7) vier Gelenke (71,72,73,74) und einen Fixpunkt (75) umfasst, welche bei einer Hin- und Herbewegung des drehbar an der Basis (1) befestigten kürzeren Schenkels (31) der Stange (3) eine Bahnkurve (13) um den virtuellen Hüftdrehpunkt (12) erzeugen, welche mit der idealisierten, körpereigenen Bahnkurve (13') des Kniegelenkes um den Hüftdrehpunkt (12') des Patienten übereinstimmt; und
F) das Gelenkvieleck (7) fünf Seiten der Länge L1,L2,L3,L4 und L5 umfasst.

2. Beinbewegungsschiene nach Anspruch 1, dadurch gekennzeichnet, dass zwei parallele Sätze von Stangen (2,3;2'3') und Gelenkmechanismen (10;10') auf der Basis (1) derart angeordnet und mit Auflagemitteln (8) untereinander verbunden sind, dass das Bein des Patienten dazwischen Aufnahme findet.

3. Beinbewegungsschiene nach Anspruch 2, dadurch gekennzeichnet, dass die Auflagemittel (8) höhenverstellbar sind, so dass der Unterschenkelknochen des Patienten im wesentlichen in der von den zwei parallelen Stangen (3,3') gebildeten Ebene positionierbar ist.

4. Beinbewegungsschiene nach Anspruch 2, dadurch gekennzeichnet, dass zwei parallele Stangen (5,5') des Gelenkvielecks (7) derart mit Auflagemitteln (9) untereinander verbunden sind, dass der Oberschenkel des Patienten dazwischen Aufnahme findet.

5. Beinbewegungsschiene nach Anspruch 4, dadurch gekennzeichnet, dass die Auflagemittel (9) höhenverstellbar sind, so dass der Oberschenkelknochen des Patienten im wesentlichen in der von den zwei parallelen Stangen (5,5') gebildeten Ebene positionierbar ist.

6. Beinbewegungsschiene nach einem der Ansprüche 2 - 5, dadurch gekennzeichnet, dass die zur Basis (1) gerichtete Verlängerung der Stangen (5,5') bei jeder Stellung des Gelenkvielecks (7) zur Drehachse (12) des Hüftgelenkes gerichtet ist.

7. Beinbewegungsschiene nach einem der Ansprüche 1 - 6, dadurch gekennzeichnet, dass
A) die erste Seite des Gelenkvielecks (7) von der Länge L1 vom anderen Ende (28) der Stange (2) gebildet wird;
B) die dritte Seite des Gelenkvielecks (7) von der Länge L3 vom Ende des längeren Schenkels (33) der Stange (3) gebildet wird;
C) die zweite Seite des Gelenkvielecks (7) von der Länge L2 durch eine Stange (4) gebildet wird, welche an ihrem einen Ende (41) im Abstand L3 vom Ende des längeren Schenkels (33) der Stange (3) mit letzterer verbunden ist und mit ihrem anderen Ende (42) mittels des Drehgelenkes (71) am anderen Ende (28) der Stange (2) befestigt ist;
D) die vierte Seite des Gelenkvielecks (7) von der Länge L4 durch die als Oberschenkelauflage dienende Stange (5) gebildet wird, welche mit ihrem einen Ende (51) über ein Drehgelenk (72) mit dem Ende des längeren Schenkels (33) der Stange (3) verbunden ist; und
E) die fünfte Seite des Gelenkvielecks (7) von der Länge L5 durch eine Stange (6) gebildet wird, welche mit ihrem einen Ende (61) mittels eines Drehgelenkes (74) im Abstand L1 vom anderen Ende (28) der Stange (2) an dieser befestigt ist und mit ihrem anderen Ende (62) mittels eines Drehgelenkes (73) an der als Oberschenkelauflage dienende Stange (5) im Abstand L4 vom Drehgelenk (72) befestigt ist.

8. Beinbewegungsschiene nach Anspruch 7, dadurch gekennzeichnet, dass das andere Ende (62) der Stange (6) mittels zweier Bolzen (63,64) in einer in der als Oberschenkelauflage dienenden Stange (5) gelagerten T-förmigen Nut (52) in zwei zueinander senkrecht stehenden Richtungen gleitbar gelagert ist.

9. Beinbewegungsschiene nach einem der Ansprüche 1 bis 8, dadurch gekennzeichnet, dass die oberschenkelseitige Stange (2) längenverstellbar ist, zur Einstellung der anatomischen Längenverhältnisse des Femur.

10. Beinbewegungsschiene nach einem der Ansprüche 1 bis 9, dadurch gekennzeichnet, dass am längeren Schenkel (33) der Stange (3) eine Fussauflage (11) vorgesehen ist, zur Einstellung der anatomischen Längenverhältnisse der Tibia.

11. Beinbewegungsschiene nach einem der Ansprüche 1 bis 10, dadurch gekennzeichnet, dass sie durch einen Motor (14) antreibbar ist.

12. Beinbewegungsschiene nach einem der Ansprüche 1 bis 11, dadurch gekennzeichnet, dass die unterschenkelseitige, abgewinkelte Stange (3) L-förmig ausgebildet ist.

## Claims

1. A leg mobility rail for the repeated motion of the knee and hip joints, comprising:
A) a base (1),
B) a rod (2) arranged on the upper leg side, attached to said base (1) at one (21) of its ends by means of a rotation joint (22);
C) a bent rod (3) arranged on the lower leg side, attached to the base (1) with its shorter arm (31) by means of a rotation joint (32) arranged such that it may slide along the base (1), and
D) an articulated mechanism (10) comprising an articulated polygon (7) connecting the other end (28) of rod (2) and the longer arm (33) of rod (3), characterized in that:
E) said articulated polygon (7) comprises four articulations (71, 72, 73, 74) and one fixed point (75) which, during a reciprocating movement of said shorter arm (31) of rod (3) which is rotatably attached to said base (1), generate a movement curve (13) around the ideal centre of rotation of hip (12), corresponding to the ideal movement curve (13') of the knee joint around the bodily centre of rotation of the patient's hip (12'); and
F) said articulated polygon (7) comprises five sides having respective lengths L1, L2, L3, L4 and L5.

2. The leg mobility rail as claimed in claim 1, characterized in that two parallel sets of rods (2, 3; 2', 3') and articulated mechanisms (10, 10') are arranged on said base (1) and are connected to each other by means of a support means (8), such that the patient's leg is received between them.

3. The leg mobility rail as claimed in claim 2, characterized in that said support means (8) is able to be adjusted in height, such that the bone of the patient's lower leg may be positioned substantially in the plane formed by said two parallel rods (3, 3').

4. The leg mobility rail as claimed in claim 2, characterized in that two parallel rods (5, 5') in the articulated polygon (7) are connected to each other by means of a support means (9), such that the patient's lower leg is received therebetween.

5. The leg mobility rail as claimed in claim 4, characterized in that said support means (9) are adjustable in height, such that the bone of the patient's upper leg may be positioned substantially in the plane formed by said two parallel rods (5, 5').

6. The leg mobility rail as claimed in one of claims 2 to 5, characterized in that the prolongation of said rods (5, 5') directed towards said base (1) is directed towards the rotational axis (12) of said hip joint, in each position of said articulated polygon (7).

7. The leg mobility rail as claimed in one of claims 1 to 6, characterized in that:
A) the first side of said articulated polygon (7), which has a length L1, is formed from the other end (28) of rod (2);
B) the third side of said articulated polygon (7), which has a length L3, is formed from the end of the longer arm (33) of rod (3);
C) the second side of said articulated polygon (7), which has a length L2, is formed by a rod (4), one end (41) of which is linked to rod (4) at a distance L3 from the end of said longer arm (33) of rod (3), the other end (42) being attached to said other end (28) of rod (2) by means of the rotation joint (71);
D) the fourth side of said articulated polygon (7), which has a length L4, is formed by rod (5) functioning as a support for the upper leg and linked with the end of said longer arm (33) of rod (3) at one (51) of the ends thereof, by means of a rotation joint (72); and
E) the fifth side of said articulated polygon (7), which has a length L5, is formed by a rod (6) attached to rod (2) at one (61) of its ends, at a distance L1 from said other end (28) of rod (2), by means of a rotation joint (74), and is attached to bar (5) functioning as a support for the upper leg at the other end (62) thereof, at a distance L4 from said rotation joint (72), by means of a rotation joint (73).

8. The leg mobility rail as claimed in claim 7, characterized in that said other end (62) of rod (6) is mounted such that it may slide along two directions perpendicular to each other by means of two bolts (63, 34), in a T-shaped groove (52) positioned in rod (5) functioning as a support for the upper leg.

9. The leg mobility rail as claimed in one of claims 1 to 8, characterized in that rod (2) on the upper leg side is of adjustable length, for the adjustment to the anatomical length of the femur.

10. The leg mobility rail as claimed in one of claims 1 to 9, characterized in that a support (11) is provided on the longer arm (33) of rod (3) for the foot, for the adjustment to the anatomical length of the tibia.

11. The leg mobility rail as claimed in one of claims 1 to 10, characterized in that it is able to be driven by a motor (14).

12. The leg mobility rail as claimed in one of claims 1 to 11, characterized in that said bent rod (3) on the lower leg side is L-shaped.

## Revendications

1. Rail de mobilisation de la jambe, pour le mouvement répété de l'articulation du genou et de la hanche, comportant:
A) un socle (1),
B) une barre (2) située du côté de la partie supérieure de la jambe, qui est fixée au socle (1) à l'une de ses extrémités (21) au moyen d'une articulation à rotation (22),
C) une barre coudée (3), située du côté de la partie inférieure de la jambe, qui est fixée au socle (1) par sa branche (31) la plus courte, au moyen d'une articulation à rotation (32) disposée de manière à pouvoir coulisser le long du socle (1), et
D) un mécanisme articulé (10), qui comporte un polygone articulé (7), reliant l'autre extrémité (28) de la barre (2) et la plus grande branche (33) de la barre (3), caractérisé en ce que
E) le polygone articulé (7) comporte quatre articulations (71, 72, 73, 74) et un point fixe (75) qui, lors d'un déplacement en va-et-vient de la courte branche (31), fixée sur le socle (1) de manière à pouvoir tourner, de la barre (3), créent une courbe de déplacement (13) autour du point imaginaire de rotation de la hanche (12) qui correspond à la courbe de déplacement idéal (13') propre à l'articulation du genou autour du point de rotation de la hanche (12') du corps du patient; et
F) le polygone articulé (7) comporte cinq côtés de longueur L1, L2, L3, L4 et L5.

2. Rail de mobilisation de la jambe selon la revendication 1, caractérisé en ce que deux jeux parallèles de barres (2, 3; 2', 3') et de mécanismes articulés (10, 10') sont disposés sur le socle (1) et sont reliés l'un à l'autre par des moyens d'appui (8) de telle sorte que la jambe du patient soit située entre ceux-ci.

3. Rail de mobilisation de la jambe selon la revendication 2, caractérisé en ce que les moyens d'appui (8) sont ajustables en hauteur de telle sorte que l'os de la partie inférieure de la jambe du patient puisse être positionné essentiellement dans le plan formé par les deux barres parallèles (3, 3').

4. Rail de mobilisation de la jambe selon la revendication 2, caractérisé en ce que deux barres parallèles (5, 5') du polygone articulé (7) sont reliées l'une à l'autre par des moyens d'appui (9) de telle sorte que la partie supérieure de la jambe du patient soit située entre celles-ci.

5. Rail de mobilisation de la jambe selon la revendication 4, caractérisé en ce que les moyens d'appui (9) sont ajustables en hauteur de telle sorte que l'os de la partie supérieure de la jambe du patient puisse être positionné essentiellement dans le plan formé par les deux barres parallèles (5, 5').

6. Rail de mobilisation de la jambe selon l'une des revendications 2 à 5, caractérisé en ce que le prolongement, dirigé vers le socle (1), des barres (5, 5') est dirigé en chaque position du polygone articulé (7) vers l'axe de rotation (12) de l'articulation de la hanche.

7. Rail de mobilisation de la jambe selon l'une des revendications 1 à 6, caractérisé en ce que:
A) le premier côté du polygone articulé (7), de longueur L1, est formé depuis l'autre extrémité (28) de la barre (2);
B) le troisième côté du polygone articulé (7), de longueur L3, est formé depuis l'extrémité de la plus grande branche (33) de la barre (3);
C) le deuxième côté du polygone articulé (7), de longueur L2, est formé par une barre (4) qui à l'une de ses extrémités (41) est reliée à cette dernière à une distance L3 de l'extrémité de la plus longue branche (33) de la barre (3), et qui est fixé par son autre extrémité (42) à l'autre extrémité (28) de la barre (2), au moyen de l'articulation à rotation (71);
D) le quatrième côté du polygone articulé (7), de longueur L4, est formé par la barre (5) qui sert d'appui pour la partie supérieure de la jambe, et qui est reliée par une de ses extrémités (51) à l'extrémité de la plus longue branche (33) de la barre (3), par l'intermédiaire d'une articulation à rotation (72); et
E) le cinquième côté du polygone articulé (7), de longueur L5, est formé par une barre (6) qui est fixée à la barre (2) par une de ses extrémités (61), à distance L1 de l'autre extrémité (28) de la barre (2), au moyen d'une articulation à rotation (74), et qui est fixée par son autre extrémité (62) à la barre (5) servant d'appui pour la partie supérieure de la jambe, à distance L4 de l'articulation à rotation (72), au moyen d'une articulation à rotation (73).

8. Rail de mobilisation de la jambe selon la revendication 7, caractérisé en ce que l'autre extrémité (62) de la barre (6) est montée de manière à pouvoir coulisser dans deux directions perpendiculaires l'une à l'autre, au moyen de deux boulons (63, 64), dans une rainure (52) en forme de T montée dans la barre (5) servant d'appui pour la partie supérieure de la jambe.

9. Rail de mobilisation de la jambe selon l'une des revendications 1 à 8, caractérisé en ce que la barre (2) située du côté de la partie supérieure de la jambe est ajustable en longueur, pour l'ajustement à la longueur anatomique du fémur.

10. Rail de mobilisation de la jambe selon l'une des revendications 1 à 9, caractérisé en ce que sur la plus longue branche (33) de la barre (3) il est prévu un appui (11) pour le pied, pour l'ajustement à la longueur anatomique du tibia.

11. Rail de mobilisation de la jambe selon l'une des revendications 1 à 10, caractérisé en ce qu'il peut être entraîné par un moteur (14).

12. Rail de mobilisation de la jambe selon l'une des revendications 1 à 11, caractérisé en ce que la barre coudée (3) située du côté de la partie inférieure de la jambe est configurée en forme de L.
